# FASCICULE DE BREVET EUROPEEN

(11) **EP 1 078 212 B1**
(45) Date de publication et mention de la délivrance du brevet: **02.07.2003**
(21) Numéro de dépôt: 99915849.6
(22) Date de dépôt: 27.04.1999
(51) Int. Cl.: F25J 3/04

(54) **INSTALLATION DE DISTILLATION D'AIR ET BOITE FROIDE CORRESPONDANTE**
LUFTZERLEGUNGSANLAGE UND DEREN KÜHLBOX
AIR DISTILLATION PLANT AND CORRESPONDING COLD BOX

(30) Priorité: 30.04.1998 FR 9805532
(43) Date de publication de la demande: 28.02.2001
(73) Titulaire: L'air Liquide, S.A. à Directoire et Conseil de Surveillance pour l'Etude et l'Exploitation des Procédés Georges Claude, 75321 Paris Cedex 07 (FR)
(72) Inventeur: GUILLARD, Alain, F-75016 Paris (FR)
(74) Mandataire: Conan, Philippe Claude
(86) Numéro de dépôt international: FR9900997
(87) Numéro de publication internationale: WO99057497

(56) Documents cités:
- FR-A- 2 143 986
- US-A- 5 244 489
- US-A- 5 442 925

## Description

La présente invention concerne une installation de distillation d'air du type comprenant une colonne moyenne pression, une colonne basse pression et un vaporiseur-condenseur de mise en relation d'échange thermique d'un gaz calorigène avec un liquide de la colonne basse pression.

L'invention s'applique en particulier à la fourniture d'oxygène impur, par exemple pour l'alimentation des hauts-fourneaux dans l'industrie sidérurgique.

Pour assurer une telle fourniture d'oxygène impur, il est connu d'utiliser une installation du type précité qui comprend en outre une colonne de mélange. Une telle colonne de mélange fonctionne sous une pression sensiblement égale ou inférieure à la moyenne pression. Elle est alimentée en cuve par un gaz tel que de l'air épuré et comprimé et en tête par un liquide plus volatil que le gaz, tel que de l'oxygène liquide impur prélevé en cuve de la colonne basse pression et amené par pompage à la pression de la colonne de mélange. On soutire en tête d'une telle colonne de mélange l'oxygène gazeux impur à fournir sensiblement sous la pression de la colonne de mélange.

Généralement, la colonne basse pression surmonte le vaporiseur-condenseur, qui surmonte lui-même la colonne moyenne pression. La double colonne forme alors une seule structure érigée et la colonne de mélange est disposée à côté de la double colonne. Cette disposition de la double colonne permet la préfabrication en atelier de l'installation en un nombre limité de boîtes froides ou paquets dont un paquet principal comprend la double colonne. Ces paquets sont ensuite transportés sur site, où ils sont érigés et raccordés pour former l'installation de distillation d'air.

La construction des vaporiseur-condenseurs est généralement assurée par des entreprises distinctes de celles assurant la construction des colonnes de distillation et de mélange, des réservoirs de stockage de liquide cryogénique (de faible capacité pouvant aller jusqu'à une centaine de m³) et plus généralement des éléments de confinement de fluide cryogénique.

De ce fait, le pré assemblage du paquet principal est tributaire de la livraison du vaporiseur-condenseur, ce qui conduit à des délais de préfabrication du paquet principal et donc de construction de l'installation relativement longs.

US-A-2699043 divulgue une installation de séparation d'air comprenant une colonne moyenne pression surmontée d'un condenseur et, à côté, une colonne opérant à pression intermédiare surmontée de la partie supérieure d'une colonne basse pression. La partie inférieure de la colonne basse pression est disposée entre les deux ensembles et sa cuve se trouve à un niveau intermédiaire de la colonne moyenne pression.

L'invention a pour but de résoudre ce problème en fournissant une installation de distillation d'air fiable, économique et permettant d'assurer des délais de construction réduits.

A cet effet, l'invention a pour objet une installation de distillation d'air selon la revendication 1.

Selon des modes particuliers de réalisation, l'installation peut comprendre l'une ou plusieurs des caractéristiques suivantes, prises isolément ou selon toutes les combinaisons techniquement possibles :
- l'élément de confinement de fluide cryogénique comprend une colonne de mélange ;
- l'installation comprend des moyens d'envoi d'air vers la cuve de la colonne de mélange, des moyens d'envoi d'un fluide riche en oxygène vers la tête de la colonne de mélange et une conduite de production d'oxygène impur gazeux soutiré de la tête de la colonne de mélange ; et
- l'élément de confinement de fluide cryogénique comprend un réservoir de stockage d'un fluide cryogénique, notamment d'oxygène liquide
- l'élément de confinement de fluide est une colonne d'argon alimentée à partir de la colonne basse pression, une colonne opérant à une pression intermédiaire entre la basse .pression et la moyenne pression ou un échangeur de chaleur
- la colonne basse pression et l'élément de confinement sont solidaires.
- il n'y aucun moyen de distillation au-dessus de la colonne moyenne pression.

La colonne de pression intermédiaire peut être telle que décrite en EP-A-0538118 par exemple.

L'échangeur de chaleur n'est pas le vaporiseur-condenseur qui permet l'échange de chaleur entre le liquide de cuve de la colonne basse pression et un gaz calorigène.

Si la colonne moyenne pression et la colonne basse pression font partie d'une double colonne classique, le liquide de cuve de la colonne basse pression est chauffée par le gaz de tête de la colonne moyenne pression et des liquides enrichis en oxygène et en azote sont envoyés de la colonne moyenne pression à la colonne basse pression.

De préférence la colonne basse pression et l'élément de confinement de fluide cryogénique sont solidaires l'une de l'autre.

L'invention a également pour objet une installation selon les revendication 8.

Selon un autre objet de l'invention, il est prévu un procédé de montage d'un appareil de séparation selon la revendication 9.

En particulier le vaporiseur-condenseur peut permettre de condenser un gaz de la colonne moyenne pression par échange de chaleur avec un liquide de la colonne basse pression.

L'invention sera mieux comprise à la lecture de la description qui va suivre, donnée uniquement à titre d'exemple, et faite en se référant aux dessins annexés sur lesquels :
- la figurè 1 est une vue schématique d'une installation selon l'invention, et
- la figure 2 est une vue schématique partielle des parties inférieures des boîtes froides d'une variante de l'installation de la figure 1.

La figure 1 représente une installation 1 de distillation d'air qui comprend essentiellement :
- une double colonne de distillation qui comporte une colonne moyenne pression 2, une colonne basse pression 3 et un vaporiseur-condenseur 4, par exemple du type à bain,
- une colonne de mélange 5,
- une ligne principale d'échange thermique 6,
- deux échangeurs thermiques auxiliaires 7 et 8,
- un compresseur principal d'air 9,
- un appareil d'épuration d'air par adsorption 10,
- un compresseur auxiliaire d'air 11 couplé à une turbine de détente d'air 12, et
- une pompe 13.

Le vaporiseur-condenseur 4 surmonte la colonne moyenne pression 2 pour former une première structure érigée 16 dont le sommet est constitué par le vaporiseur-condenseur 4. Cette structure 16 est entourée d'une enveloppe d'isolation thermique 17 (en trait mixte), qui maintient de la perlite non représentée autour de la structure 16, en formant une boîte froide portant la même référence numérique.

La colonne basse pression 3 est disposée au-dessus de la colonne de mélange 5 pour former une deuxième structure érigée 19 ou structure principale. Une jupe de liaison 20 relie les colonnes 3 et 5 en maintenant la tête de la colonne 5 espacée de la cuve de la colonne 3.

La deuxième structure 19 est entourée d'une enveloppe d'isolation thermique 21 (en trait mixte), qui maintient de la perlite non représentée autour de la structure 19, en formant une boîte froide portant la même référence numérique.

Sur la figure 1, les échangeurs thermiques 7 et 8 ont été positionnés de manière à faciliter la représentation, de sorte que la boîte froide 17 est de dimensions relatives, par rapport à la boîte froide 21, plus importantes que dans la réalité. Dans la réalité, ces échangeurs 7 et 8 sont placés de manière à optimiser la compacité de la boîte froide 17 qui les contient.

Les deux structures 16 et 19 sont disposées l'une à côté de l'autre, la partie inférieure (en bas sur la figure 1) du vaporiseur-condenseur 4 étant disposée sensiblement à un niveau intermédiaire entre la tête de la colonne moyenne pression 2 et la cuve de la colonne basse pression 3.

Le fonctionnement de cette installation 1, destinée à fournir de l'oxygène impur sous une moyenne pression, est le suivant.

L'air à distiller, préalablement comprimé par le compresseur 9 et épuré par l'appareil 10, est ensuite divisé en deux flux.

Un premier flux traverse la ligne principale d'échange thermique 6 en se refroidissant jusqu'au voisinage de son point de rosée.

Ensuite, ce premier flux est lui-même divisé en deux flux dont l'un est injecté en cuve de la colonne moyenne pression 2 et dont l'autre est injecté, après détente dans une vanne de détente 22, en cuve de la colonne de mélange 5.

Le deuxième flux d'air comprimé et épuré est comprimé par le compresseur 11, puis refroidi à une température intermédiaire en traversant partiellement la ligne principale d'échange thermique 6, et enfin détendu à la traversée de la turbine 12. Ce deuxième flux est ensuite introduit à un niveau intermédiaire supérieur de la colonne basse pression 3.

Le vaporiseur-condenseur 4 vaporise de l'oxygène liquide, de pureté d'environ 98%, provenant de la cuve de la colonne basse pression 3 par condensation d'azote de tête de la colonne moyenne pression 2. A cette fin, une conduite 24 envoie l'oxygène liquide de la cuve de la colonne basse pression 3 vers le vaporiseur-condenseur 4, et une conduite 25 renvoie l'oxygène vaporisé depuis le vaporiseur-condenseur 4 vers la cuve de la colonne 3. La disposition d'une partie du vaporiseur-condenseur 4 à un niveau situé sous celui de la cuve de la colonne basse pression 3 et au-dessus de celui de la tête de la colonne moyenne pression 2 permet la circulation, d'une part, d'oxygène liquide vers le vaporiseur-condenseur 4 et, d'autre part, d'azote de tête condensé vers la tête de la colonne moyenne pression 2, sous l'effet de la gravité, sans utiliser de pompe.

D'une manière plus générale, la disposition d'au moins une partie du vaporiseur-condenseur 4 à un niveau intermédiaire entre la tête de la colonne moyenne pression 2 et la cuve de la colonne basse pression 3 permet de minimiser les moyens de pompage nécessaires à la circulation de ces liquides, quel que soit le type du vaporiseur-condenseur 4 utilisé, à savoir à bain, à ruissellement d'oxygène liquide (vaporiseur-condenseur dit à film) ...

Du " liquide riche " LR (air enrichi en oxygène), prélevé en cuve de la moyenne pression 2 est sous-refroidi à la traversée de l'échangeur thermique auxiliaire 7, puis détendu dans une vanne de détente 26 et enfin injecté au niveau intermédiaire supérieur précité de la colonne basse pression 3.

Du " liquide pauvre " LP (azote à peu près pur), prélevé en tête de la colonne moyenne pression 2, est sous-refroidi à la traversée de l'échangeur thermique auxiliaire 7, puis détendu dans une vanne de détente 27 et enfin injecté au sommet de la colonne basse pression 3.

De l'azote impur ou " résiduaire " NR, soutiré du sommet de la colonne basse pression 3, est réchauffé dans un premier temps à la traversée de l'échangeur thermique auxiliaire 7, puis dans un deuxième temps à la traversée de la ligne principale d'échange thermique 6.

Le fonctionnement de la colonne de mélange 5 va maintenant être décrit.

Une colonne de mélange est une colonne qui a la même structure qu'une colonne de distillation mais qui est utilisée pour mélanger de façon proche de la réversibilité un gaz relativement volatil, introduit à sa base, et un liquide moins volatil introduit à son sommet. Un tel mélange produit de l'énergie frigorifique et permet donc de réduire la consommation d'énergie liée à la distillation. Une telle colonne est par exemple décrite dans le document FR-A-2 143 986. Dans le cas présent, ce mélange est mis à profit, en outre, pour produire directement de l'oxygène impur sous une pression légèrement inférieure à celle régnant dans la colonne moyenne pression 2.

Ainsi, de l'oxygène liquide, provenant de la cuve de la colonne basse pression 3, est soutiré depuis le vaporiseur-condenseur 4, puis pompé par la pompe 13, et réchauffé à la traversée de l'échangeur thermique auxiliaire 8. Cet oxygène liquide est ensuite introduit en tête de la colonne de mélange 5.

Un deuxième liquide riche en oxygène est prélevé en cuve de la colonne de mélange 5 puis sous-refroidi à la traversée de l'échangeur thermique auxiliaire 8. Le deuxième liquide riche est enfin détendu dans une vanne de détente 29 avant d'être introduit à un niveau intermédiaire inférieur de la colonne basse pression 3.

De l'air enrichi en oxygène, sous forme liquide, est soutiré depuis un niveau intermédiaire de la colonne de mélange 5 puis sous-refroidi à la traversée de l'échangeur thermique auxiliaire 8. Ce liquide est enfin détendu dans une vanne de détente 30 avant d'être introduit au niveau intermédiaire supérieur précité de la colonne basse pression 3.

De l'oxygène gazeux impur, de pureté d'environ 95%, est prélevé en tête de la colonne de mélange puis réchauffé à la traversée de la ligne principale d'échange thermique 6 et distribué par une conduite de production 31.

En variante la colonne de mélange peut etre alimentée en tete par plusieurs débits liquides de composition différentes.

Les boîtes froides 17 et 21 ont été préfabriquées en atelier puis transportées, érigées et raccordées fonctionnellement sur site, puis remplies de perlite pour former l'installation 1.

La préfabrication de la boîte froide principale 21 n'est pas tributaire de la fabrication du vaporiseur-condenseur 4 puisque ce dernier ne fait pas partie de la structure principale 19. De plus, pour construire la boîte froide 17, il suffit de disposer le vaporiseur-condenseur 4 au-dessus de la colonne moyenne pression 2.

Ainsi, une entreprise fabriquant les colonnes 2, 3 et 5 peut construire en totalité la boîte froide 21 et pratiquement la boîte froide 17 en attendant la livraison du vaporiseur-condenseur 4. La construction de la boîte froide 17 peut être substantiellement avancée avant cette livraison, par exemple en assemblant la colonne moyenne pression 2, les parois latérales et le fond de l'enveloppe d'isolation thermique 17. Il ne reste alors qu'à monter le vaporiseur-condenseur 4 au-dessus de la colonne moyenne pression 2 et à terminer la construction de l'enveloppe 17.

Ces dernières opérations peuvent éventuellement être assurées sur site, la boîte froide 17 ayant été transportée partiellement assemblée.

L'invention permet donc d'atteindre les buts fixés en début de description en fournissant une installation fiable, économique et permettant d'assurer des délais de préfabrication et donc de construction plus réduits. Ce dernier avantage est dû à la possibilité de travailler en temps masqué, c'est-à-dire à la possibilité d'avancer substantiellement la construction des boîtes froides pendant la construction du vaporiseur-condenseur 4.

Selon des variantes, la deuxième structure 19 peut comprendre, à la place ou en sus de la colonne de mélange 5, un réservoir de stockage d'un liquide cryogénique, notamment d'oxygène liquide, une colonne dite Etienne à condenseur intermédiaire (décrite par exemple dans le document US-A-2 699 046) ou à condenseur de tete, un tronçon d'une colonne de production d'argon impur dite colonne de mixture, ou tout autre élément de confinement de fluide cryogénique disposé sous la colonne basse pression 3. Un tel élément de confinement de fluide cryogénique permet d'assurer un positionnement relatif de la colonne basse pression 3 et du vaporiseur-condenseur 4 autorisant la circulation d'oxygène liquide depuis la cuve de la colonne 3 vers le vaporiseur-condenseur 4 en minimisant l'utilisation de moyens de pompage.Ainsi la cuve de la colonne basse pression 3 peut se trouver substantiellement au meme niveau ou au dessus du vaporiseur-condenseur 4.

Ainsi, la figure 2 illustre une variante dans laquelle un réservoir 32 de stockage d'un fluide cryogénique est disposé sous la colonne de mélange 5 pour former la structure principale 19. Le fond du réservoir 32 est au même niveau que la cuve de la colonne moyenne pression 2.

Le réservoir 32 est, par exemple, une capacité tampon de stockage d'oxygène liquide provenant de la cuve de la colonne basse pression 2.

Dans d'autres modes de réalisation non représentés, la colonne basse pression 3 est disposée sur une jupe de support pour former la deuxième structure érigée 19. Ces modes de réalisation s'appliquent, par exemple, aux installations de distillation d'air qui ne comportent qu'une double colonne de distillation d'air et pas de colonne de mélange.

Dans les exemples, les double colonnes comprennent une colonne basse pression avec un seul vaporiseur-condenseur qui sert à condenser l'azote de la colonne moyenne pression par échange de chaleur avec le liquide de cuve de la colonne basse pression. De toute évidence l'invention s'applique aussi au cas dans lequel l'azote de la colonne moyenne pression est condensé par échange de chaleur avec un liquide intermédiaire de la colonne basse pression, le liquide de cuve étant vaporisé par échange de chaleur avec de l'air, de l'azote comprimé ou un gaz de la colonne moyenne pression moins volatil que l'azote .Ici deux vaporiseur-condenseurs peuvent être utilisés.

## Revendications

1. Installation (1) de distillation d'air du type comprenant une double colonne de distillation qui comporte elle-même une colonne moyenne pression (2), une colonne basse pression (3), un vaporiseur-condenseur (4) de mise en relation d'échange thermique d'un gaz calorigène avec le liquide de cuve de la colonne basse pression et un élément de confinement de fluide cryogénique (5) autre que le vaporiseur-condenseur, la colonne basse pression étant à coté de la colonne moyenne pression, la cuve de la colonne basse pression étant au-dessus de la cuve de la colonne moyenne pression et le vaporiseur-condenseur (4) étant disposé au-dessus de la colonne moyenne pression (2), la colonne basse pression (3) étant disposée au-dessus de cet élément de confinement (5) et la cuve de la colonne basse pression (3) se trouvant au même niveau que la tête de la colonne moyenne pression (2) ou au-dessus de ce niveau.

2. Installation selon la revendication 1, **caractérisée en ce que** l'élément de confinement de fluide cryogénique comprend une colonne de mélange (5).

3. Installation selon la revendication 2, **caractérisée en ce que** l'installation (1) comprend des moyens d'envoi d'un fluide riche en oxygène vers la tête de la colonne de mélange, des moyens d'envoi de fluide moins riche en oxygène vers la cuve de la colonne de mélange et une conduite (31) de production d'oxygène impur gazeux soutiré de la tête de la colonne de mélange.

4. Installation selon la revendication 1, **caractérisée en ce que** l'élément de confinement de fluide cryogénique comprend un réservoir (32) de stockage d'un fluide cryogénique, notamment d'oxygène liquide.

5. Installation selon la revendication 1, dans laquelle l'élément de confinement de fluide est une colonne d'argon alimentée à partir de la colonne basse pression, une colonne opérant à une pression intermédiaire entre la basse pression et la moyenne pression ou un échangeur de chaleur.

6. Installation selon une des revendications précédentes dans laquelle la colonne basse pression et l'élément de confinement sont solidaires.

7. Installation selon l'une des revendications précédentes dans laquelle il n'y a aucun moyen de distillation au-dessus de la colonne moyenne pression (2).

8. Installation selon l'une quelconque des revendications 1 à 7, comprenant l'élément de confinement de fluide cryogénique surmonté de la colonne basse pression (3,5)et non pas la colonne moyenne pression surmontée de vaporiseur-condenseur (2,4), entourés d'une enveloppe d'isolation thermique (21) de l'installation et par une deuxième boîte froide (17) contenant la colonne moyenne pression surmontée du vaporiseur-condenseur, et non pas l'élément de confinement de fluide cryogénique, surmonté de la colonne basse pression, entourés d'une enveloppe (17) d'isolation thermique.

9. Procédé de montage d'un appareil de séparation comprenant au moins une colonne moyenne pression (2), une colonne basse pression (3), un élément de confinement de fluide cryogénique (5) surmonté par la colonne basse pression, et un vaporiseur-condenseur (4) pour condenser au moins partiellement un gaz calorigène par échange de chaleur avec un liquide de la colonne basse pression dans lequel on monte les colonnes basse pression et moyenne pression l'une à côté de l'autre, de sorte que la cuve de la colonne basse pression se trouve au même niveau que la tête de la colonne moyenne pression ou au-dessus de ce chaque colonne ayant sa propre boîte froide et une fois les colonnes moyenne et basse pression montées, on monte le vaporiseur-condenseur au-dessus de la colonne moyenne pression et on termine la construction de la boîte froide de la colonne moyenne pression.

## Patentansprüche

1. Anlage (1) zur Luftzerlegung des Typs, der eine Zerlegungsdoppelsäule umfasst, die selbst eine Mitteldrucksäule (2), eine Niederdrucksäule (3), einen Verdampfer-Kondensator (4) zur Herstellung einer Wärmeaustauschverbindung zwischen einem wärmeerzeugenden Gas und der Sumpfflüssigkeit der Niederdrucksäule, und ein anderes Sicherheitsbehälterelement für Tieftemperaturfluid (5) als den Verdampfer-Kondensator umfasst, wobei sich die Niederdrucksäule neben der Mitteldrucksäule befindet, wobei sich der Sumpf der Niederdrucksäule oberhalb des Sumpfes der Mitteldrucksäule befindet und der Verdampfer-Kondensator (4) oberhalb der Mitteldrucksäule (2) angeordnet ist, wobei die Niederdrucksäule (3) oberhalb dieses Sicherheitsbehälterelementes (5) angeordnet ist und der Sumpf der Niederdrucksäule (3) sich auf derselben Höhe wie der Kopf der Mitteldrucksäule (2) oder oberhalb dieser Höhe befindet.

2. Anlage nach Anspruch 1, **dadurch gekennzeichnet, dass** das Sicherheitsbehälterelement für Tieftemperaturfluid eine Mischsäule (5) umfasst.

3. Anlage nach Anspruch 2, **dadurch gekennzeichnet, dass** die Anlage (1) Mittel zur Zuführung eines sauerstoffreichen Fluids zu dem Kopf der Mischsäule, Mittel zur Zuführung von weniger sauerstoffreichem Fluid zu dem Sumpf der Mischsäule und eine Leitung (31) zur Herstellung von unreinem, gasförmigen Sauerstoff, der von dem Kopf der Mischsäule abgezogen wird, umfasst.

4. Anlage nach Anspruch 1, **dadurch gekennzeichnet, dass** das Sicherheitsbehälterelement für Tieftemperaturfluid einen Vorratsbehälter (32) eines Tieftemperaturfluids, insbesondere von flüssigem Sauerstoff, umfasst.

5. Anlage nach Anspruch 1, wobei das Sicherheitsbehäiterelement für Fluid aus einer Argonsäule besteht, die von der Niederdrucksäule aus gespeist wird, einer Säule, die bei einem Druck funktioniert, der zwischen dem Niederdruck und dem Mitteldruck liegt, oder aus einem Wärmeaustauscher.

6. Anlage nach einem der vorhergehenden Ansprüche, **dadurch gekennzeichnet, dass** die Niederdrucksäule und das Sicherheitsbehälterelement miteinander verbunden sind.

7. Anlage nach einem der vorhergehenden Ansprüche, in der es kein Zerlegungsmittel oberhalb der Mitteldrucksäule (2) gibt.

8. Anlage nach irgendeinem der Ansprüche 1 bis 7, eine erste Kühlbox (21) umfassend, die das Sicherheitsbehälterelement für Tieftemperaturfluid enthält, auf das die Niederdrucksäule (3, 5) aufgesetzt ist und nicht die Mitteldrucksäule auf die der Verdampfer-Kondensator (2, 4) aufgesetzt ist, die von einer thermischen Isolierungshülle (21) der Anlage umgeben sind, und/oder eine zweite Kühlbox (17), die die Mitteldrucksäule enthält, auf die der Verdampfer-Kondensator aufgesetzt ist und nicht das Sicherheitsbehälterelement für Tieftemperaturfluid, auf das die Niederdrucksäule aufgesetzt ist, die von einer thermischen Isolierungshülle (17) umgeben sind.

9. Verfahren zur Montage eines Trennungsgerätes, mindestens eine Mitteldrucksäule (2), eine Niederdrucksäule (3), ein Sicherheitsbehälterelement für Tieftemperaturfluid (5), auf das die Niederdrucksäule aufgesetzt ist, und einen Verdampfer-Kondensator (4) umfassend, um ein wärmeerzeugendes Gas durch Wärmeaustausch mit einer Flüssigkeit der Niederdrucksäule mindestens teilweise zu kondensieren, in welchem die Niederdrucksäule und die Mitteldrucksäule nebeneinander angebracht werden, so dass sich der Sumpf der Niederdrucksäule auf derselben Höhe befindet wie der Kopf der Mitteldrucksäule oder oberhalb von ihm, wobei jede Säule ihre eigene Kühlbox aufweist und wobei, sobald die Mitteldrucksäule und Niederdrucksäule aufgestellt sind, der Verdampfer-Kondensator oberhalb der Mitteldrucksäule angebracht wird, und die Konstruktion mit der Kühlbox der Mitteldrucksäule abgeschlossen wird.

## Claims

1. Air distillation plant (1) of the type comprising a double distillation column which itself comprises a medium-pressure column (2), a low-pressure column (3), a condenser/reboiler (4) for bringing a calorigenic gas into heat exchange relationship with the liquid from the bottom of the low-pressure column, and a cryogenic fluid confinement element (5) other than the condenser/reboiler, the low-pressure column being beside the medium-pressure column, the bottom of the low-pressure column being above the bottom of the medium-pressure column and the condenser/reboiler (4) being placed above the medium-pressure column (2), the low-pressure column (3) being placed above this confinement element (5) and the bottom of the low-pressure column (3) lying at the same level as the top of the medium-pressure column (2) or above this level.

2. Plant according to Claim 1, **characterized in that** the cryogenic fluid confinement element comprises a mixing column (5).

3. Plant according to Claim 2, **characterized in that** the plant (1) comprises means for sending an oxygen-rich fluid into the top of the mixing column, means for sending fluid less rich in oxygen into the bottom of the mixing column and a line (31) for producing impure gaseous oxygen withdrawn from the top of the mixing column.

4. Plant according to Claim 1, **characterized in that** the cryogenic fluid confinement element comprises a tank (32) for storing a cryogenic fluid, especially liquid oxygen.

5. Plant according to Claim 1, in which the fluid confinement element is an argon column fed from the low-pressure column, a column operating at an intermediate pressure between the low pressure and the medium pressure or a heat exchanger.

6. Plant according to one of the preceding claims, in which the low-pressure column and the confinement element are integral.

7. Plant according to one of the preceding claims, in which there is no distillation means above the medium-pressure column (2).

8. Plant according to any one of Claims 1 to 7, comprising a first cold box (21) containing the cryogenic fluid confinement element surmounted by the low-pressure column (3, 5) but not the medium-pressure column surmounted by the condenser/reboiler (2, 4), which are surrounded by a jacket (21) for thermally insulating the plant, and a second cold box (17) containing the medium-pressure column surmounted by the condenser/reboiler, but not the cryogenic fluid confinement element surmounted by the low-pressure column, which are surrounded by a thermal insulation jacket (17).

9. Process for mounting a separation apparatus comprising at least one medium-pressure column (2), a low-pressure column (3), a cryogenic fluid confinement element (5) surmounted by the low-pressure column, and a condenser/reboiler (4) for at least partially condensing a calorigenic gas by heat exchange with a liquid from the low-pressure column, in which process the low-pressure and medium-pressure columns are mounted, one beside the other, so that the bottom of the low-pressure column lies at the same level as the top of the medium-pressure column or above this level each column having its own cold box and once the medium-pressure and low-pressure columns have been mounted, the condenser/reboiler is mounted above the medium-pressure column and the construction of the cold box of the medium-pressure column is completed.
